# EUROPÄISCHE PATENTSCHRIFT

(11) **EP 0 772 552 B1**
(45) Veröffentlichungstag und Bekanntmachung des Hinweises auf die Patenterteilung: **07.04.1999**
(21) Anmeldenummer: 95927684.1
(22) Anmeldetag: 21.07.1995
(51) Int. Cl.: B65D 25/38, B65D 51/16, B67D 3/04, F01M 11/04

(54) **BEHÄLTER FÜR FLÜSSIGKEITEN**
CONTAINER FOR LIQUIDS
RECIPIENT POUR LIQUIDES

(30) Priorität: 27.07.1994 DE 4426574
(43) Veröffentlichungstag der Anmeldung: 14.05.1997
(73) Patentinhaber: FISCHER, Friedrich, 21037 Hamburg (DE)
(72) Erfinder: FISCHER, Friedrich, 21037 Hamburg (DE)
(74) Vertreter: Klickow, Hans-Henning
(86) Internationale Anmeldenummer: EP9502874
(87) Internationale Veröffentlichungsnummer: WO9603325

(56) Entgegenhaltungen:
- BE-A- 515 772
- DE-A- 2 354 293
- DE-A- 3 921 319
- FR-A- 1 257 322
- NL-A- 8 901 269
- US-A- 2 054 488
- US-A- 3 387 621
- US-A- 3 720 287
- US-A- 4 722 463

## Beschreibung

Die Erfindung betrifft einen Behälter für Flüssigkeiten, der mit einem Auslaß versehen ist, an den ein Auslaufschlauch mit einem Schlauchinnenraum anschließbar ist und bei dem der Auslaß an einer Behälterwandung angeordnet ist, die einen Behälterinnenraum umschließt und bei dem im Bereich des Auslasses ein in den Behälterinnenraum übergeleiteter Durchlaß angeordnet ist, sowie bei dem der Auslaß mit einem Umschaltventil verbunden ist, das mindestens zwei Schaltstellungen aufweist, nämlich eine Entleerungsstellung und eine Belüftungsstellung, und bei dem das Umschaltventil in der Entleerungsstellung den Behälterinnenraum mit dem Schlauchinnenraum verbindet, sowie bei dem in der Belüftungsstellung das dem Behälterinnenraum zugewandte Ende des Auslaufschlauches über das Umschaltventil mit einer Behälterumgebung verbunden ist.

Bei der Handhabung von Flüssigkeiten, die in Behältern bevorratet werden, tritt das Problem auf, daß bei einem Ausgießen der Flüssigkeit aus dem Behälter das zuvor von der Flüssigkeit innerhalb des Behälters eingenommene Volumen durch Umgebungsluft ersetzt werden muß. Bei einem üblichen Ausgießen des Behälters tritt die Luft aufgrund des sich durch den Ausgießvorgang innerhalb des Behälters ausbildenden Unterdruckes blasenförmig in den Behälter ein. Hieraus resultiert ein unruhiges Gießverhalten. Ein weiteres Problem ist zu bemerken, wenn an den Behälter ein Auslaufschlauch angeschlossen ist. Wird bei der Verwendung eines derartigen Auslaufschlauches ein im Bereich der Überleitung des Schlauches in den Behälter angeordnetes Sperrelement geschlossen, so läuft das innerhalb des Schlauches befindliche Flüssigkeitsvolumen langsam aus dem Schlauch heraus und in einer der Auslaufrichtung entgegengesetzten Richtung treten Luftblasen in den Schlauch ein. Ein derartiger Entleerungsvorgang des Schlauches dauert relativ lange, darüber hinaus ist aufgrund des von den Luftblasen verursachten unruhigen Auslaufverhalten mit einer Verschmutzung der Umgebung durch vorbeilaufende Flüssigkeit zu rechnen.

Bei einer Entleerung von Behältern, die im Bereich ihrer in lotrechter Richtung unteren Ausdehnung von einem Verschlußelement abdichtbar sind, beispielsweise bei einer Entleerung von Öl enthaltenden Gegenständen, liegt ein Problem darin, daß unmittelbar nach einem Öffnen des Verschlußelementes die Flüssigkeit austritt. Beispielsweise bei einem Ablassen von Altöl aus dem Motor eines Fahrzeuges, bei dem das Verschlußelement als Ölablaßschraube ausgebildet ist, die im Bereich der Ölwanne des Fahrzeuges angeordnet ist, tritt unmittelbar nach dem Entfernen der Ölablaßschraube das Öl aus. Aufgrund der Gewindegänge der Ölablaßschraube ist der Zeitpunkt der vollständigen Trennung der Ölablaßschraube von der Ölwanne nicht exakt vorhersehbar, so daß nahezu bei jedem Ölablaßvorgang eine Verschmutzung auftritt. Eine Vielzahl von Unfällen wurden darüber hinaus dadurch hervorgerufen, daß die Ölablaßschraube nicht ausreichend fest nach einer Beendigung des Ölwechselvorganges wieder mit der Ölwanne verbunden wurde.

Die Verwendung von Auslaßventilen im Bereich von Behältern wird in allgemeiner Form beispielsweise in der US-A-20 54 488 beschrieben. In der BE-A-517 772 (entsprechend dem Oberbegriff des Anspruchs 1) wird ein spezieller Behälter für Flüssigkeiten beschrieben, der einen Auslaufschlauch besitzt, der an ein Umschaltventil angeschlossen ist. Das Umschalventil ermöglicht in einer Entleerungsstellung einen Auslauf von Flüssigkeit und in einer Belüftungsstellung eine Luftzufuhr in den Bereich des Auslaufschlauches.

Eine weitere Vorrichtung mit Entleerungseinrichtung, die sowohl eine Entnahme eines bevorrateten Produktes als auch eine Belüftung unterstützt, wird in der NL-A-89 012 69 beschrieben. Ein weiterer Behälter mit Auslaufschlauch sowie Belüftungseinrichtung ist in der FR-A-12 57 322 erläutert.

Aufgabe der vorliegenden Erfindung es, einen Behälter der einleitend genannten Art derart zu konstruieren, daß das Entleerungsverhalten des Auslaufschlauches verbessert wird.

Diese Aufgabe wird erfindungsgemäß dadurch gelöst, daß das Umschaltventil in einem bei einer Entleerung in lotrechter Richtung unteren Bereich des Behälterinnenraumes angeordnet ist.

Durch die Verwendung des Umschaltventils mit einer Entleerungsstellung und einer Belüftungsstellung ist es möglich, in einem Arbeitsgang ein Verschließen des Behälters und ein Entlüften des Auslaufschlauches durchzuführen. Die Luft zur Entlüftung des Schlauches wird im Bereich des dem Behälterinnenraum zugewandten Endes des Schlauches in den Schlauchinnenraum eingeleitet. Hierdurch läuft die im Schlauch befindliche Flüssigkeit ruhig und schnell aus dem Schlauch ab.

Eine Entleerung des Behälters erst nach einem Öffnen eines Verschlußelementes und eine Vermeidung eines unkontrollierten Auslaufens von Flüssigkeit aus dem Behälter wird dadurch unterstützt, daß der Auslaufschlauch mit einem Verschlußelement versehen ist und daß das Verschlußelement im Bereich eines Anschlußstutzens angeordnet ist, in den ein Kupplungselement mit einem Endstück einführbar ist, daß das Verschlußelement als ein Ventil ausgebildet ist, das bei einem Einführen des Kupplungselementes geöffnet und bei einem Entfernen des Kupplungselementes automatisch geschlossen wird und daß der Anschlußstutzen im Bereich seines dem Behälterinnenraum abgewandten Endes von einer Ablaßschraube verschließbar ist.

Durch die Anordnung des Verschlußelementes derart im Bereich des Anschlußstutzens, daß eine Öffnung des Verschlußelementes erst nach einem Einführen des Kupplungselementes in den Anschlußstutzen ermöglicht wird, wird ein definierter Entleerungsvorgang bereitgestellt, der beispielsweise in einen dafür vorgesehenen Behälter erfolgen kann. Durch die Kombination des Verschlußelementes mit der Ablaßschraube wird eine doppelte Sicherheit bereitgestellt, die dazu führt, daß selbst bei einem defekten Verschlußelement oder bei einem Verlieren der Ablaßschraube ein unkontrolliertes Auslaufen von innerhalb des Behälters befindlicher Flüssigkeit vermieden wird.

Zur Erleichterung einer Entleerung des Behälter in einer ergonomisch günstigen Stellung wird vorgeschlagen, daß der Auslaß in einem in lotrechter Richtung unteren Bereich des Behälters angeordnet ist.

Eine weitgehende Entleerung des Behälters wird dadurch unterstützt, daß das Umschaltventil in einem in lotrechter Richtung unteren Bereich des Behälterinnenraumes angeordnet ist.

Eine mechanisch einfach zu realisierende Gestaltung besteht darin, daß zur Betätigung des Umschaltventils ein sich im wesentlichen in lotrechter Richtung nach oben erstreckendes Rohr vorgesehen ist, das als eine Belüftungsleitung ausgebildet ist, die im Bereich ihrer dem Umschaltventil abgewandten Ausdehnung einen Betätigungsgriff aufweist.

Zur Vermeidung einer Unterdruckbildung innerhalb des Behälters wird vorgeschlagen, daß im Bereich einer Durchführung der Belüftungsleitung durch ein Kopfteil des Behälters ein Ausgleichsventil zur Belüftung des Behälterinnenraumes angeordnet ist.

Eine konstruktiv einfache Belüftung des Behälterinnenraumes kann dadurch erfolgen, daß das Ausgleichsventil aus der Belüftungsleitung und einer die Belüftungsleitung umgebenden Rohrmuffe ausgebildet ist und daß die Belüftungsleitung und die Rohrmuffe zueinander korrespondierende Ausnehmungen aufweisen, die sowohl einander überdeckend als auch relativ zueinander verschoben anordbar sind.

Zur Vermeidung von Abdichtungsproblemen wird vorgeschlagen, daß der Auslaß in einem in lotrechter Richtung oberen Bereich des Behälters angeordnet ist.

Eine mehrteilige Ausführungsform kann dadurch bereitgestellt werden, daß der Auslaufschlauch von einem Anschlußstutzen gehaltert ist, der von einer Überwurfmutter im Bereich eines Ausgießstutzens des Behälters fixiert ist.

Eine vereinfachte Ausführungsform besteht darin, daß innerhalb des Auslaufschlauches ein sich bis in den Behälterinnenraum hineinerstreckendes Belüftungselement angeordnet ist, das sich im Bereich seines dem Auslaufschlauch abgewandten Endes in einem in lotrechter Richtung oberen Bereich des Behälterinnenraumes erstreckt.

Zur Ausbildung eines geschlossenen Systems zur Handhabung von Flüssigkeit wird vorgeschlagen, daß der Auslaufschlauch im Bereich seines dem Behälter abgewandten Endes mit einem Anschlußgewinde versehen ist.

Eine Handhabbarkeit mit geringem Zeitaufwand wird dadurch unterstützt, daß das Ventilelement in einer Längsrichtung des Führungselementes verschieblich angeordnet ist.

Eine andere Ausführungsvariante besteht darin, daß das Ventilelement relativ zum Führungselement drehbeweglich angeordnet ist.

Eine mechanisch belastungsfähige Anordnung entsteht dadurch, daß das Kupplungselement in das Führungselement einschraubbar ist.

In der Zeichnung sind Ausführungsbeispiele der Erfindung schematisch dargestellt. Es zeigen:
- Fig. 1: eine Prinzipdarstellung eines Querschnittes durch einen Behälter mit Umschaltventil, bei dem der Auslaufschlauch in einem unteren Teil des Behälters in den Behälter einmündet,
- Fig. 2: einen Horizontalschnitt durch das Umschaltventil,
- Fig. 3: einen Querschnitt durch ein Belüftungsventil für den Behälterinnenraum,
- Fig. 4: eine teilweise Darstellung eines Querschnittes durch einen Behälter mit in lotrechter Richtung oben angeordnetem Auslaufschlauch, worin nur einzelne Merkmalsgruppen der Erfindung dargestellt sind,
- Fig. 5: einen Querschnitt durch einen auf einer Felge angeordneten Reifen, bei dem der Behälter innerhalb der Felge angeordnet ist,
- Fig. 6: einen Querschnitt durch ein Verschlußelement für einen Flüssigkeiten bevorratenden Behälter,
- Fig. 7: einen Querschnitt durch einen weiteren Behälter mit einem Auslaufschlauch, der in einem in lotrechter Richtung unteren Bereich in den Behälter einmündet,
- Fig. 8: eine teilweise Darstellung eines Behälters im Bereich einer Ausgießtülle, worin nur einzelne Merkmalsgruppen der Erfindung dargestellt sind,
**und**
- Fig. 9: eine Ansicht eines Behälters mit gekoppelten Verschlußelementen im Bereich einer Belüftungsöffnung und einer Ausgießöffnung, worin nur einzelne Merkmalsgruppen der Erfindung dargestellt sind.

Gemäß der Ausführungsform in Fig. 1 ist der Behälter (1) mit einem Behälterinnenaum (2) versehen, der von einer Behälterwandung (3) umschlossen ist. Die Behälterwandung (3) besteht aus einer Seitenwandung (4), einem Boden (5) sowie einem Kopfteil (6). In einem in lotrechter Richtung unteren Bereich der Seitenwandung (4) ist ein Durchlaß (7) angeordnet, durch den ein Auslaufschlauch (8) hindurchgeführt ist. Der Auslaufschlauch (8) ist gegenüber der Behälterwandung (3) über ein Dichtelement (9) abgedichtet. Ebenfalls ist es denkbar, den Auslaufschlauch (8) außenseitig auf einen Anschlußstutzen aufzustecken, der im Bereich des Durchlasses (7) mit der Seitenwandung (4) verbunden ist.

Im Bereich einer stutzenförmigen Verlängerung (10) des Auslaufschlauches (8), die sich in den Behälterinnenraum (2) hineinerstreckt, ist ein Umschaltventil (11) angeordnet. Das Ventil ist über einen Einlaß (12) mit dem Behälterinnenraum (2) und über eine Belüftungsleitung (13) mit einer Umgebung des Behälters (1) verbunden. Insbesondere ist daran gedacht, die Belüftungsleitung (13) als ein Rohr auszubilden, das im Bereich des Kopfteiles (6) aus dem Behälter (1) herausragt und durch eine Umbiegung einen Betätigungsgriff (14) ausbildet.

Insbesondere ist ebenfalls daran gedacht, im Bereich des Kopfteiles (6) ein Ausgleichsventil (15) anzuordnen, über das eine Belüftung des Behälterinnenraumes (2) erfolgen kann. Das Ausgleichsventil (15) kann beispielsweise aus einer Rohrmuffe (16) ausgebildet sein, die einen Belüftungsauslaß (17) aufweist. Insbesondere ist darüberhinaus daran gedacht, über die Belüftungsleitung (13) das Umschaltventil (11) und das Ausgleichsventil (15) so zu koppeln, daß bei einer Verbindung des Auslaufschlauches (8) mit dem Behälterinnenraum (2) ebenfalls über das Ausgleichsventil (15) eine Belüftung des Behälterinnenraumes (2) erfolgt und daß bei einer Schaltung des Umschaltventils (11) derart, daß eine Belüftung des Auslaufschlauches (8) durchgeführt wird, eine weitere Belüftung des Behälterinnenraumes (2) über das Ausgleichventil (15) vermieden wird. Hierdurch wird in einem verschlossenen Zustand des Behälters (1) eine hermetische Abschottung des Behälterinnenraumes gewährleistet.

Gemäß der Ausführungsform in Fig. 1 kann ebenfalls vorgesehen sein, den Auslaufschlauch (8) im Bereich seines dem Behälter (1) abgewandten Endes mit einer abnehmbaren Verschlußkappe (18) zu versehen. Die Verschlußkappe (18) kann mit einem Innengewinde versehen sein, das auf ein Außengewinde des Auslaufschlauches (8) aufschraubbar ist. Zur Erleichterung einer Handhabung des Behälters (1) ist im Bereich des Kopfteiles (6) eine Griffmulde (19) angeordnet. Durch die Griffmulde (19) hindurch erstreckt sich ein Handgriff (20).

Fig. 2 zeigt in einem Querschnitt eine mögliche Ausführungsform für das Umschaltventil (11). In einem Gehäuse (21) ist ein Ventilkegel (22) angeordnet, der über die Belüftungsleitung (13) verdrehbar ist. Der Ventilkegel (22) weist zur Verbindung der Verlängerung (10) mit dem Einlaß (12) einen Flüssigkeitsdurchlaß (23) auf, der die Verbindung des Einlasses (12) mit der Verlängerung (10) in einer definierten Drehpositionierung des Ventilkegels (22) vornimmt. In einer anderen Drehpositionierung, die einer Belüftungsstellung des Umschaltventils (11) entspricht, ist die Belüftungsleitung (13) über eine Belüftungsbohrung (24) innerhalb des Ventilkegels (22) mit der Verlängerung (10) verbunden. In dieser Positionierung erfolgt eine Belüftung des Auslaufschlauches (8).

Das Ausgleichsventil (15) ist in einem Querschnitt in Fig. 3 dargestellt. Es ist erkennbar, daß die Belüftungsleitung (13) durch die Rohrmuffe (16) hindurchgeführt ist. Die Leitung (13) weist eine Ausnehmung (25) auf, die in einer definierten Drehpositionierung der Belüftungsleitung (13) zu einer Ausnehmung (26) korrespondiert, die im Bereich der Rohrmuffe (16) angeordnet ist. In dieser Drehpositionierung erfolgt eine Belüftung des Behälterinnenraumes (2).

Ein Behälter (1), der im Bereich seiner in lotrechter Richtung oberen Ausdehnung mit dem Auslaufschlauch (8) versehen ist, ist in Fig. 4 dargestellt. In den Auslaufschlauch (8) ist ein Belüftungselement (27) integriert , das im Bereich seines dem Auslaufschlauch (8) abgewandten Endes in einem in lotrechter Richtung oberen Bereich des Behälterinnenraumes (2) endet. Eine Befestigung des Auslaufschlauches (8) im Bereich des Behälters (1) kann beispielsweise derart erfolgen, daß im Bereich eines Ausgießstutzens (28) ein Anschlußstutzen (29) angeordnet ist, der von einer Überwurfmutter (30) fixiert ist und auf den der Auslaufschlauch (8) aufgesteckt ist.

Fig. 5 zeigt eine spezielle Ausführungsform, bei der der Behälter (1) im Bereich einer Felge (31) angeordnet ist, die einen Reifen (32) trägt. Der Behälter (1) ist derart rund ausgebildet, daß er in einen von der Felge aufgespannten Innenraum einsetzbar ist.

In Fig. 6 ist ein Vorratsbehälter (33) dargestellt, der einen Auslaß (34) aufweist, der in einem in lotrechter Richtung unteren Bereich des Vorratsbehälters (33) angeordnet ist. Insbesondere ist daran gedacht, den Auslauf (33) im Bereich eines Bodenteiles (35) des Vorratsbehälters (33) anzuordnen. Der Auslaß (34) besteht im wesentlichen aus einem Führungselement (36), das in das Bodenteil (35) eingeschraubt ist sowie aus einem Ventilelement (37), das relativ zum Führungselement (36) beweglich angeordnet ist. Gemäß der Ausführungsform in Fig. 6 ist das Ventilelement (37) in einer Längsrichtung (38) des Auslasses verschieblich angeordnet. Das Führungselement (36) ist mit einem Außengewinde versehen, das in ein Innengewinde des Bodenteiles (35) eingreift. Im Bereich einer sich in einen Behälterinnenraum (39) hineinerstreckenden Ausdehnung des Führungselementes (36) ist eine mit Ausnehmungen (40) versehene Kappe (41) angeordnet. In der Kappe (41) ist eine Feder (42) angeordnet, die das Ventilelement (37) gegen einen Ventilsitz (43) des Führungselementes (36) drückt.

Das Führungselement (36) ist zusätzlich mit einem Innengewinde versehen, in das ein Kupplungselement (34) mit einem Außengewinde eingreift. Das Kupplungselement (44) ist mit einem Anschlußschlauch (45) versehen. Bei einem Einschrauben des Kupplungselementes (44) wird das Ventilelement (37) angehoben und gibt hierdurch einen Durchlaß vom Behälterinnenraum (39) in Richtung auf den Anschlußschlauch (45) frei. Durch Ausnehmungen (46) im Bereich des Ventilelementes (37) kann ein Flüssigkeitsdurchtritt noch unterstützt werden. Eine zusätzliche Abdichtung kann über einen Dichtring erfolgen.

Insbesondere ist daran gedacht, den Behälter (1) derart mit einem Anschlußschlauch (45) auszustatten, daß eine Kupplung mit dem Vorratsbehälter (33) möglich ist. Beispielsweise kann der Vorratsbehälter (33) als Ölwanne eines Fahrzeuges ausgebildet sein, aus dem Altöl abzulassen ist. Bei einem Anschluß des Anschlußschlauches (45) mit seinem Kupplungselement (44) öffnet nach einer Durchführung des Kupplungsvorganges das Ventilelement (37) und das Altöl läuft direkt in den Behälter (1) hinein. Umweltverschmutzungen durch daneben tropfendes oder daneben laufendes Öl können hierdurch mit hoher Sicherheit ausgeschlossen werden.

Fig. 7 zeigt eine weitere Variante des Behälters (1). Die Belüftungsleitung (13) übt hier keine Bedienfunktion aus. Es ist vielmehr eine separate Betätigungsstange (47) vorgesehen, die mit dem Betätigungsgriff (14) verbunden ist. Die Belüftungsleitung (13) mündet im Bereich eines Verbindungsstutzens (48) in die Verlängerung (10) ein. In der Verlängerung (10) ist positionierbar ein Ventilrohr (49) vorgesehen, das mit einer Belüftungsbohrung (50) und einem Auslaufloch (51) versehen ist. Eine Druckfeder (52) beaufschlagt einen mit dem Ventilrohr (49) verbundenen Ventilkegel (53) in Richtung auf einen an der Verlängerung (10) angeformten Ventilsitz (54).

Die als Ventilaußenrohr ausgebildete Verlängerung (10) ist über eine Verschraubung (55) im Bereich der Seitenwand (4) des Behälters (1) gehaltert. Der Auslaufschlauch (8) ist mit seinem Endstück auf ein Anschlußstück (56) des Behälters (1) aufsteckbar. Im Bereich des Anschlußstückes (56) mündet die Belüftungsleitung (13) in eine Verbindung mit dem Auslaufschlauch (8) ein. Der Behälter weist eine Verschlußkappe (57) auf. Darüber hinaus sind eine Griffmulde (19) und ein Handgriff (20) vorgesehen.

Eine Benutzung des in Fig. 7 dargestellten Behälters (1) erfolgt derart, daß zunächst der Auslaufschlauch (8) vom Anschlußstück (56) abgenommen wird und anschließend durch eine Drehbewegung der Betätigungsstange (47) der Ventilkegel (43) entgegen der Kraft der Druckfeder (52) aus dem Ventilsitz abgehoben wird.

Durch die Verschiebung des Ventilrohres (49) wird die Belüftungsleitung (13) abgesperrt. Innerhalb des Behälters (1) befindliche Flüssigkeit kann aus dem Auslaufschlauch (8) austreten. Eine Belüftung des Behälterinnenraumes (2) erfolgt im Bereich des Anschlußstückes (56).

Für eine Beendigung des Entleerungsvorganges wird mit Hilfe der Betätigungsstange (47) der Ventilkegel (53) wieder in Richtung auf den Ventilsitz verschoben. Hierdurch wird ebenfalls die Belüftungsbohrung (50) im Bereich des Verbindungsstückes (48) positioniert, so daß eine Belüftung des Auslaufschlauches (8) über die Belüftungsleitung (13) hindurch erfolgt. Nach einem Leerlaufen des Auslaufschlauches (8) kann dieser wieder auf das Anschußstück (56) aufgesteckt werden. Der Behälter ist hierdurch verschlossen. Es wird also ebenfalls wahlweise zu entleerende Flüssigkeit oder Belüftungsluft in den Bereich des Auslaufschlauches (8) geführt.

Alternativ zu der in Fig. 7 eingezeichneten Belüftungsleitung (13) innerhalb des Behälters (1) ist es auch möglich, eine externe Belüftungsleitung (13) vorzusehen. Diese könnte sich ausgehend von einem Anschlußstutzen entlang der Seitenwandung (4) des Behälters (1) erstrecken und in einem in lotrechter Richtung oberen Bereich des Behälters (1) in den Behälterinnenraum (2) einmünden. Der Anschlußstutzen wird vorzugsweise in dem Bereich der rohrförmigen Verlängerung (10) angeordnet, die aus dem Behälterinnenraum (2) herausragt.

Fig. 8 zeigt eine andere Ausführungsform. Hier sind alle funktionswesentlichen Elemente im Bereich des Ausgießstutzens (28) angeordnet. Im Bereich des Ausgießstutzens (28) wird von der Überwurfmutter (30) eine Ausgießtülle (59) gehaltert. Die Ausgießtülle (59) ist im Bereich ihrer Seitenwandung mit einer Ausgießöffnung (60) versehen. Innerhalb der Ausgießtülle (59) ist ein Ventilelement (61) drehbar angeordnet. Das Ventilelement (61) weist im wesentlichen ein rohrförmiges Profil auf, das mit einem Durchgang (62) versehen ist. Im Bereich seiner dem Behälter (1) abgewandten Ausdehnung ist das Ventilelement (61) verschlossen und außenseitig mit einem Betätigungsgriff (63) versehen. Bei der in Fig. 8 dargestellten Positionierung des Ventilelementes (61) sind der Durchgang (62) und die Ausgießöffnung (60) überlappend angeordnet, so daß ein Ausgießvorgang durchgeführt werden kann. Korrespondierend ist es möglich, eine entsprechende Belüftung des Behälters (1) vorzusehen.

Fig. 9 zeigt eine weitere Variante. Hier ist der Behälter (1) mit einer separaten Belüftungsöffnung (64) versehen, die von einem Verschlußelement (65) vorgebbar abzudichten ist. Das Verschlußelement (65) ist über einen Hebel (66) mit einem Gestänge (67) verbunden, das über einen Hebel (68) mit einer Ausgießöffnung (69) verbunden ist, die über ein Verschlußelement (70) abdichtbar ist. Zur Betätigung ist ein Handgriff (71) vorgesehen. Bezüglich der Funktion der Abdichtung und der Öffnung ist eine zu Fig. 8 vergleichbare Ausführung vorgesehen. Über das Gestänge (67) erfolgt eine Kopplung derart, daß bei einer Flüssigkeitsentnahme aus dem Behälter (1) über die Ausgießöffnung (69) ebenfalls eine Belüftung über die Belüftungsöffnung (64) erfolgt. Nach einem Umlegen des Handgriffes (10) in eine Sperrposition wird sowohl die Ausgießöffnung (69) als auch die Belüftungsöffnung (64) verschlossen.

Bei der Ausführung des Umschaltventiles gemäß Fig. 2 ist insbesondere daran gedacht, in einer gegenüber Fig. 2 um 90° verdrehten Positionierung, bei der ein Flüssigkeitsdurchlaß ausgehend vom Einlaß (12) in Richtung auf die Verlängerung (10) gesperrt ist, eine Verbindung zwischen der Belüftungsbohrung (24) und der Verlängerung (10) durch die in Fig. 2 nach unten weisende Bohrung innerhalb des Ventilkegels (22) vorzunehmen.

Alternativ zu einer reinen Drehbeweglichkeit des Umschaltventiles (11) ist es ebenfalls möglich, entsprechend Fig. 7 eine Längsverschieblichkeit der teleskopartig ineinander geführten Teile vorzusehen. Um gegebenenfalls eine Entlüftung des Auslaufschlauches (8) entbehrlich zu machen, ist gleichfalls in einer Variante daran gedacht, ein Absperrventil am Ende des Schlauches (8) anzuordnen.

Eine Variante zur Anordnung des Belüftungselementes (27) in Fig. 4 besteht darin, das Belüftungselement (27) als einen flexiblen Schlauch auszubilden, der im Bereich seines Endes von einem Schwimmer, beispielsweise einem Styroporelement oder einem Hohlkörper, geführt wird. Hierdurch wird sichergestellt, daß ein Ende des Belüftungselementes (27) stets in demjenigen Bereich des Behälterinnenraumes (2) angeordnet ist, der mit Luft gefüllt ist. Eine andere Variante für eine Ausführung des Umschaltventils (11) besteht darin, daß in einer Zylinderhülle ein Sperrkolben geführt ist. Die Wandung des Zylinders weist zwei Öffnungen auf, von denen eine in den Behälterinnenraum (2) einmündet und die andere mit dem Auslaufschlauch (8) verbunden ist.

In einer geschlossenen Positionierung des Umschaltventils (11) sperrt der Kolben eine Verbindung zwischen den Öffnungen für einen Flüssigkeitsdurchtritt ab. Gleichzeitig ist aber der Auslaufschlauch (8) über eine Bohrung oder eine Ausnehmung im Bereich des Kolbens mit der Belüftungsleitung (13) versehen. Nach einem Längsverschieben des Kolbens wird der Verbindungsweg zwischen den Öffnungen im Bereich der Zylinderwandung geöffnet und die Ausnehmung oder die Bohrung für die Belüftung wird derart relativ zum Zylinder verschoben, daß eine Absperrung vorgenommen wird. Ergänzend ist es denkbar, die Belüftungsleitung (13) entsprechend Fig. 1 mit einem Ausgleichsventil (15) zu koppeln und bei einer Öffnungspositionierung des Kolbens für einen Flüssigkeitsdurchtritt gleichzeitig eine Belüftung des Behälterinnenraumes (2) vorzugeben. In der gesperrten Positionierung des Kolbens erfolgt statt einer Belüftung des Behälterinnenraumes (2) nach der Längsverschiebung eine Belüftung des Auslaufschlauches (8).

Gemäß einer weiteren Variante ist der Auslaufschlauch (8) mit einem in den Behälterinnenraum (2) hineinragenden Ventil verbunden, das aus zwei teleskopartig ineinander geführten Rohren ausgebildet ist. Das äußere Rohr ist mit einem Längsschlitz versehen und weist in einem oberen Bereich eine Belüftungsbohrung auf. An die Belüftungsbohrung ist ein Belüftungsschlauch mit Schwimmer zur Positionierung innerhalb des Behälterinnenraumes (2) anschließbar. Das innere Rohr ist lediglich in seinem unterem Bereich mit einem Längsschlitz versehen. Die übliche Einlaufmündung des inneren Rohres ist im unteren Bereich geschlossen. Eine zweckmäßige Dimensionierung besteht darin, das inneren Rohr mit einem Schlitz von ca. 5 cm Länge zu versehen.

Die Kombination des inneren Rohres und des äußeren Rohres stellt eine Dosierautomatik bereit. Das innere Rohr ist hierzu innerhalb des äußeren Rohres sowohl längsverschieblich als auch verdrehbar. Zur Durchführung eines Dosiervorganges wird das innere Rohr zunächst ausreichend weit aus dem äußeren Rohr herausgezogen. In dieser Position sind die Längsschlitze gegeneinander verdreht und es kann keine Flüssigkeit aus dem Behälter auslaufen. Wird das innere Rohr anschließend derart verdreht, daß der Schlitz des inneren und des äußeren Rohres übereinander liegen, so kann solange Flüssigkeit aus dem Behälterinnenraum (6) auslaufen, bis bei der entsprechenden Positionierung des Behälters der untere Rand des Schlitzes am inneren Rohr erreicht ist. In dieser Positionierung sind im Bereich des inneren und des äußeren Rohres vorgesehene Belüftungslöcher übereinander positioniert, so daß entsprechend der bereits beschriebenen Funktionsweise eine Belüftung des Behälterinnenraumes (2) erfolgen kann.

Die Menge an auslaufender Flüssigkeit wird dadurch festgelegt, wie weit das innere Rohr aus dem äußeren Rohr herausgezogen wurde. Insbesondere ist auch daran gedacht, eine entsprechende Skalierung am inneren Rohr anzubringen, die bei einem Herausziehen sichtbar ist. So ist es beispielsweise möglich, zunächst eine Menge von 2 l zu dosieren und nach Abschluß dieses Dosiervorganges das innere Rohr zu Dosierung von weiteren 3 l weiter aus dem äußeren Rohr herauszuziehen. Die Dosiervorgänge können solange wiederholt werden, bis der Behälterinnenraum (2) geleert ist.

Die Konstruktion des Behälters (1) erfolgt bei dieser Ausführungsform vorzugsweise derart, daß in einem Grundzustand das innere und das äußere Rohr nach oben aus dem Behälter herausragen. Nach einer entsprechenden Positionierung der Rohre relativ zueinander wird der Behälter gedreht und die Flüssigkeit kann auslaufen. Alternativ ist es aber ebenfalls denkbar, daß die Rohre seitlich aus dem Behälter austreten oder daß der Behälter (1) als Standbehälter ausgebildet ist, der im Bereich seiner in lotrechter Richtung unteren Ausdehnung mit quer- oder lotrecht verlaufenden Rohren versehen ist.

Zur Gewährleistung einer ausreichenden Belüftung ist insbesondere daran gedacht, die Belüftungsleitung entlang ihrer sich im Behälterinnenraum erstreckenden Länge mit einer Mehrzahl von Belüftungsbohrungen zu versehen. Hierdurch kann bei einer Vielzahl von Positionierungen für eine ausreichende Belüftung gesorgt werden. Der Belüftungsschlauch kann zweckmäßigerweise über einen Stutzen angeschlossen werden. Zur Vermeidung eines Eindringens von Flüssigkeit in den Belüftungsschlauch bei einer starken Füllung des Behälterinnenraumes (2) ist es möglich, im Bereich des Schwimmers ein Klappventil anzuordnen, daß ein Eindringen von Flüssigkeit verhindert.

In einer weiteren Variante der Erfindung ist es möglich, die Verschlußkappe des Behälters (1) als Ventil zu nutzen. In ein stutzenförmiges Anschlußstück des Behälters (1), das mit einem Innengewinde versehen ist, wird hierzu ein Kopplungselemente mit einem Außengewinde eingeschraubt. Der Stutzen erstreckt sich in den Behälterinnenraum (2) hinein und ist mit einer Rohrbelüftung oder einem Belüftungsschlauch mit Schwimmer verbunden. Im Stutzen und im Kopplungsstück sind zueinander korrespondierende Ausnehmungen angeordnet, die bei einer bestimmten Drehpositionierung gleichzeitig eine Flüssigkeitsentnahme und eine Belüftung gewährleisten und in einer anderen Drehpositionierung sowohl die Belüftung als auch die Flüssigkeitsentnahme unterbrechen. Hierdurch wird der Behälter in einem unbenutzten Zustand ausreichend abgedichtet. Die Belüftungsleitung erstreckt sich zweckmäßigerweise innerhalb des Auslaufschlauches (8).

Grundsätzlich ist es ebenfalls möglich, daß sich der Stutzen des Behälters (1) nach außen erstreckt. In diesem Fall wird der Stutzen zweckmäßigerweise mit einem Außengewinde versehen, auf dem ein hutförmiges Kopplungsstück mit Auslaufschlauchbelüftungsleitung aufgesezt wird. Auch hier werden die zueinander korrespondierenden Belüftungsbohrungen und Auslaufausnehmungen wie bereits beschrieben angeordnet.

Eine weitere Möglichkeit zur Realisierung einer Dosierautomatik mit einem inneren und einem äußeren Rohr besteht darin, im Bereich einer der Rohre einen wendelförmig umlaufenden Schlitz anzuordnen. Die Dosiermenge wird dann durch die Drehpositionierung vorgegeben. Es ist somit keine Längsbewegung erforderlich.

## Patentansprüche

1. Behälter für Flüssigkeiten, der mit einem Auslaß versehen ist, an den ein Auslaufschlauch (8) mit einem Schlauchinnenraum anschließbar ist und bei dem der Auslaß an einer Behälterwandung (3) angeordnet ist, die einen Behälterinnenraum (2) umschließt und bei dem im Bereich des Auslasses ein in den Behälterinnenraum (2) übergeleiteter Durchlaß (7) angeordnet ist sowie bei dem der Auslaß mit einem Umschaltventil (11) verbunden ist, das mindestens zwei Schaltstellungen aufweist, nämlich eine Entleerungsstellung und eine Belüftungsstellung, und bei dem das Umschaltventil (11) in der Entleerungsstellung den Behälterinnenraum (2) mit dem Schlauchinnenraum verbindet, sowie bei dem in der Belüftungsstellung das dem Behälterinnenraum (2) zugewandte Ende des Auslaufschlauches (8) über das Umschaltventil (11) mit einer Behälterumgebung verbunden ist, dadurch gekennzeichnet, daß das Umschaltventil (11) in einem bei einer Entleerung in lotrechter Richtung unteren Bereich des Behälterinnenraumes (2) angeordnet ist.

2. Behälter nach Anspruch 1, dadurch gekennzeichnet, daß der Auslaß in einem in lotrechter Richtung unteren Bereich des Behälters (1) angeordnet ist.

3. Behälter nach Anspruch 1 oder 2, dadurch gekennzeichnet, daß zur Betätigung des Umschaltventils (11) ein sich im wesentlichen in lotrechter Richtung nach oben erstreckendes Rohr vorgesehen ist, das als eine Belüftungsleitung (13) ausgebildet ist, die im Bereich ihrer dem Umschaltventil (11) abgewandten Ausdehnung einen Betätigungsgriff (14) aufweist.

4. Behälter nach einem der Ansprüche 1 bis 3, dadurch gekennzeichnet, daß im Bereich einer Durchführung der Belüftungsleitung (13) durch ein Kopfteil (6) des Behälters (1) ein Ausgleichsventil (15) zur Belüftung des Behälterinnenraumes (2) angeordnet ist.

5. Behälter nach Anspruch 4, dadurch gekennzeichnet, daß das Ausgleichsventil (15) aus der Belüftungsleitung (13) und einer die Belüftungsleitung (13) umgebenden Rohrmuffe (16) ausgebildet ist und daß die Belüftungsleitung (13) und die Rohrmuffe (16) zueinander korrespondierende Ausnehmungen (25,26) aufweisen, die sowohl einander überdeckend als auch relativ zueinander verschoben anordbar sind.

6. Behälter nach einem der Ansprüche 1 bis 5, dadurch gekennzeichnet, daß der Auslaß in einem in lotrechter Richtung oberen Bereich des Behälters angeordnet ist.

7. Behälter nach Anspruch 6, dadurch gekennzeichnet, daß der Auslaufschlauch (8) von einem Anschlußstutzen (29) gehaltert ist, der von einer Überwurfmutter (30) im Bereich eines Ausgießstutzens (28) des Behälters fixiert ist.

8. Behälter nach Anspruch 6 oder 7, dadurch gekennzeichnet, daß innerhalb des Auslaufschlauches (8) ein sich bis in den Behälterinnenraum (2) hineinerstreckendes Belüftungselement (7) angeordnet ist, das sich im Bereich seines dem Auslaufschlauch (8) abgewandten Endes in einem in lotrechter Richtung oberen Bereich des Behälterinnenraumes (2) erstreckt.

9. Behälter nach einem der Ansprüche 1 bis 8, dadurch gekennzeichnet, daß der Auslaufschlauch (8) im Bereich seines dem Behälter (1) abgewandten Endes mit einem Anschlußgewinde versehen ist.

10. Behälter nach einem der Ansprüche 1 bis 9, dadurch gekennzeichnet, daß der Auslaufschlauch (8) mit einem Verschlußelement eines weiteren Behälters (33) verbindbar ist und daß das Verschlußelement im Bereich eines Führungselementes (36) angeordnet ist, in das ein Kupplungselement (44) mit einem Endstück einführbar ist, daß das Verschlußelement als ein Ventilelement (37) ausgebildet ist, das bei einem Einführen des Kupplungselementes (44) geöffnet und bei einem Entfernen des Kupplungselementes (44) automatisch geschlossen wird und daß das Führungselement (36) im Bereich seiner dem Innenraum (39) des weiteren Behälters (33) abgewandten Endes von einer Ablaßschraube verschließbar ist.

11. Behälter nach Anspruch 10, dadurch gekennzeichnet, daß das Ventilelement (37) in einer Längsrichtung (38) des Führungselementes (36) verschieblich angeordnet ist.

12. Behälter nach Anspruch 11, dadurch gekennzeichnet, daß das Ventilelement (37) relativ zum Führungselement (36) drehbeweglich angeordnet ist.

13. Behälter nach einem der Ansprüche 10 bis 12, dadurch gekennzeichnet, daß das Kupplungselement (44) in das Führungselement (36) einschraubbar ist.

## Claims

1. Container for liquids, which is provided with an outlet to which an outlet hose (8) with a hose internal chamber may be connected and in which the outlet is arranged on a container wall (3) which surrounds a container internal chamber (2) and in which a passage (7) transferred into the container internal chamber (2) is arranged in the region of the outlet, and in which the outlet is connected to a change-over valve (11) which has at least two change-over positions, viz. an emptying position and a ventilation position, and in which the change-over valve (11) connects the container internal chamber (2) to the hose internal chamber in the emptying position, and in which the end of the outlet hose (8) facing the container internal chamber (2) is connected to container surroundings via the change-over valve (11) in the ventilation position, characterized in that the change-over valve (11) is arranged in a region of the container internal chamber (2) which is low in vertical direction in the course of an emptying.

2. Container according to Claim 1, characterized in that the outlet is arranged in a region of the container (1) which is low in vertical direction.

3. Container according to Claim 1 or 2, characterized in that a pipe which extends substantially upwards in vertical direction and is formed as a ventilation pipe (13) which has an operating handle (14) in the region of its extension facing away from the change-over valve (11) is provided in order to operate the change-over valve (11).

4. Container according to one of Claims 1 to 3, characterized in that an equalizing valve (15) for ventilating the container internal chamber (2) is arranged in the region of a passage of the ventilation pipe (13) through a head part (6) of the container (1).

5. Container according to Claim 4, characterized in that the equalizing valve (15) is formed from the ventilation pipe (13) and a pipe socket (16) surrounding the ventilation pipe (13) and in that the ventilation pipe (13) and the pipe socket (16) have mutually corresponding recesses (25, 26) which may be arranged both covering each other and displaced with respect to each other.

6. Container according to one of Claims 1 to 5, characterized in that the outlet is arranged in a region of the container which is high in vertical direction.

7. Container according to Claim 6, characterized in that the outlet hose (8) is held by a connection piece (29) which is fixed in the region of an emptying piece (28) of the container by a union nut (30).

8. Container according to Claim 6 or 7, characterized in that a ventilation element (7) extending into the container internal chamber (2) is arranged inside the outlet hose (8), which ventilation element, in the region of its end facing away from the outlet hose (8), extends in a region of the container internal chamber (2) which is high in vertical direction.

9. Container according to one of Claims 1 to 8, characterized in that the outlet hose (8) is provided with a connecting thread in the region of its end facing away from the container (1).

10. Container according to one of Claims 1 to 9, characterized in that the outlet hose (8) may be connected to a closure element of a further container (33) and in that the closure element is arranged in the region of a guide element (36) into which a coupling element (44) with an end piece may be inserted, in that the closure element is formed as a valve element (37) which is opened when the coupling element (44) is inserted and automatically closed when the coupling element (44) is removed and in that the guide element (36) may be closed by a drain screw in the region of its end facing away from the internal chamber (39) of the further container (33).

11. Container according to Claim 10, characterized in that the valve element (37) is movably arranged in a longitudinal direction (38) of the guide element (36).

12. Container according to Claim 11, characterized in that the valve element (37) is arranged so that it can move in rotary manner with respect to the guide element (36).

13. Container according to one of Claims 10 to 12, characterized in that the coupling element (44) may be screwed into the guide element (36).

## Revendications

1. Récipient pour liquides qui présente une sortie à laquelle un tuyau flexible d'écoulement (8) comportant une chambre interne de tuyau peut être raccordé et dans la cas duquel la sortie a été prévue dans une paroi (3) du récipient qui délimite une chambre interne (2) du récipient, dans le cas duquel également, dans la zone de la sortie il a été prévu un passage (7) qui traverse la chambre interne (2) du récipient, ainsi que dans le cas duquel la sortie est munie d'une valve de commutation (11) qui présente au moins deux positions de commande, c'est-à-dire une position de vidage et une position d'aération et dans la cas duquel la valve de commutation (11) pour la position de vidage relie la chambre interne (2) du récipient à la chambre interne du tuyau flexible, ainsi que dans le cas duquel, pour la position d'aération, l'extrémité du tuyau flexible d'écoulement (8) qui est tournée vers la chambre interne (2) du récipient est reliée par la valve de commutation (11) à un espace qui environne le récipient, le récipient pour liquides étant caractérisé en ce que la valve de commutation (11) a été montée dans une zone de la chambre interne (2) du récipient qui se trouve vers le bas dans le sens vertical lors d'une opération de vidage.

2. Récipient suivant la revendication 1 caractérisé en ce que la sortie a été prévue dans une zone du récipient (1) qui se trouve vers le bas dans le sens vertical.

3. Récipient suivant l'une ou l'autre des revendications 1 et 2 caractérisé en ce que, pour l'actionnement de la valve de commutation (11) il a été prévu un tube qui s'élève essentiellement dans le sens vertical, tube qui a été prévu sous la forme d'un conduit d'aération (13), lequel, dans la zone de sa partie opposée à la valve de commutation (11), est muni d'une manette d'actionnement (14).

4. Récipient suivant l'une quelconque des revendications 1 à 3 caractérisé en ce que, dans la zone d'un passage du conduit d'aération (13) par une partie supérieure (6) du récipient (1), il a été prévu une valve de compensation (15) pour l'aération de la chambre interne (2) du récipient.

5. Récipient suivant la revendication 4, caractérisé en ce que la valve de compensation (15) est constituée par le conduit d'aération (13) et par un manchon de tuyau (16) qui entoure le conduit d'aération (13) et en ce que le conduit d'aération (13) et le manchon de tuyau (16) présentent des ouvertures (25, 26) qui correspondent l'une à l'autre, ouvertures (25, 26) qui peuvent être placées tant de façon à se trouver en regard l'une de l'autre qu'à être décalées l'une par rapport à l'autre.

6. Récipient suivant l'une quelconque des revendications 1 à 5 caractérisé en ce que la sortie a été prévue dans une zone du récipient qui se situe à la partie supérieure de celui-ci dans le sens vertical.

7. Récipient suivant la revendication 6 caractérisé en ce que le tuyau flexible d'écoulement (8) est maintenu par un ajutage de raccordement (29) qui est fixé à l'aide d'un écrou à chapeau (30) dans la zone d'une tubulure de vidage (28) du récipient.

8. Récipient suivant l'une ou l'autre des revendications 6 et 7, caractérisé en ce qu'à l'intérieur du tuyau flexible d'écoulement (8), il a été prévu un élément d'aération (7) qui s'avance jusque dans la chambre interne (2) du récipient, élément d'aération (7) qui, dans la zone de son extrémité opposée au tuyau flexible d'écoulement (8), s'avance dans une zone de la chambre interne (2) du récipient qui se trouve vers le haut dans le sens vertical.

9. Récipient suivant l'une quelconque des revendications 1 à 81 caractérisé en ce que le tuyau flexible d'écoulement (8) est muni d'un filet de raccordement dans la zone de son extrémité éloignée du récipient (1).

10. Récipient suivant l'une quelconque des revendications 1 à 9, caractérisé en ce que le tuyau flexible d'écoulement (8) est relié à un élément de fermeture d'un autre récipient (33) et en ce que l'élément de fermeture a été prévu dans la zone d'un élément de guidage (36) dans lequel un élément d'accouplement (44) peut être introduit par une pièce d'extrémité, en ce que l'élément, de fermeture a été prévu soins la forme d'un élément de valve (37) qui, lors d'une introduction de l'élément d'accouplement (44) est ouvert et qui, lors d'un retrait de l'élément d'accouplement (44), est automatiquement fermé et en ce que l'élément de guidage (36), dans la zone de son extrémité éloignée de la chambre interne (39) de l'autre récipient (33) peut être fermé par une vis ou bouchon de décharge.

11. Récipient suivant la revendication 10, caractérisé en ce que l'élément de valve (37) a été prévu de façon qu'il puisse être déplacé dans un sens longitudinal (38) de l'élément de guidage (36).

12. Récipient suivant la revendication 11, caractérisé en ce que l'élément de valve (37) a été monté de façon qu'il puisse être déplacé par rotation par rapport à l'élément de guidage (36).

13. Récipient suivant l'une quelconque des revendications 10 à 12, caractérisé en ce que l'élément d'accouplement (44) peut être vissé dans l'élément de guidage (36).
